# EUROPÄISCHE PATENTSCHRIFT

(11) **EP 0 743 104 B1**
(45) Veröffentlichungstag und Bekanntmachung des Hinweises auf die Patenterteilung: **30.01.2002**
(21) Anmeldenummer: 96105451.7
(22) Anmeldetag: 04.04.1996
(51) Int. Cl.: B07C 9/00

(54) **Verfahren und Vorrichtung zur Identifizierung von unterschiedlichen, länglichen metallischen Gegenständen, insbesondere von Besteckteilen**
Method and device for identifying different oblong metallic objects, in particular fork and spoon pieces
Procédé et dispositif d'identification de différents objets métalliques de forme allongée, en particulier de pièces de couvert

(30) Priorität: 18.05.1995 DE 19518329
(43) Veröffentlichungstag der Anmeldung: 20.11.1996
(73) Patentinhaber: Premark FEG L.L.C., Wilmington, Delaware 19801 (US)
(72) Erfinder: Jordan, Helmut, 77656 Offenburg (DE); Buck, Peter, 77656 Offenburg (DE); Anthonj, Rainer, 77652 Offenburg (DE)
(74) Vertreter: Füchsle, Klaus, Dipl.-Ing.

(56) Entgegenhaltungen:
- EP-A- 0 148 139
- EP-A- 0 220 832
- US-A- 4 690 284

## Beschreibung

Die Erfindung betrifft ein Verfahren zur Identifizierung von unterschiedlichen, länglichen metallischen Gegenständen, insbesondere Besteckteilen, nach Lage und/oder Form und/oder Art und eine Vorrichtung zur Durchführung dieses Verfahrens.

Zur Identifizierung von Besteckteilen (Messer, Gabel, Löffel, kleiner Löffel, etc.) als Vorbereitung für einen anschließenden Sortiervorgang sind verschiedene Verfahren bekannt.

Die einfachste bekannte Methode ist ein mechanisches Identifikationsverfahren, bei dem mehrere übereinandergeordnete und mit Langlöchern versehene Bleche verwendet werden. Dabei sind die Umrißform der Langlöcher eines einzelnen Blechs jeweils der Umrißform eines bestimmten Besteckteils, z.B. des Messers, angepaßt ist. Ungeordnetes durcheinanderliegendes Besteck wird auf das oberste Lochblech gegeben und die Bleche in Vibration versetzt. Hierbei fallen die Besteckteile durch die ihrer jeweiligen Umrißform entsprechenden Öffnungen der Bleche und sind damit sowohl identifiziert als auch sortiert. Dieses Verfahren ist jedoch sehr lärmintensiv, langsam und verhindert nicht, daß Besteckteile in für sie nicht vorgesehene Öffnungen fallen, wodurch eine zuverlässige Identifikation nicht gewährleistet ist. Darüber hinaus kann man mit diesem Verfahren nur Bestecke eines einzelnen Typs identifizieren; für einen anderen Bestecktyp ist es erforderlich, entsprechend ausgebildete andere Lochbleche zu verwenden.

Aus der EP 05 81 699 A1 ist eine Vorrichtung zum Sortieren von Besteckteilen bekannte, bei der die Besteckteile auf einem Förderband einem Detektionsbereich zugeführt und dort nach Art und Lage identifiziert werden. In dem sich an den Detektionsbereich anschließenden Förderabschnitt dieser Vorrichtung sind diverse Stellklappen angeordnet, die von einer Einstellvorrichtung betätigt werden. Je nach Detektorsignal wird eine einem bestimmten Bestecktyp, d.h. z.B. Messer, Löffel, Gabel, kleiner Löffel, und einer bestimmten Lage zugeordnete Klappe betätigt, so daß das entsprechende Besteckteil in ein Sammelfach gelangt. Besteckteile, die keinem bestimmten Typ zugeordnet werden können, oder defekt sind, gelangen schließlich in einen Endbehälter. Die Vorrichtung umfaßt des weiteren eine Identifizierungseinrichtung mit mehreren Detektoren bzw. Meßwertgebern, die in Längen- und Breitenrichtung voneinander beabstandet über einer flachen Unterlage, auf der die Besteckteile geführt werden, angeordnet sind. Die jeweiligen Detektoren umfassen in der flachen Unterlage befindliche Sender und über der Unterlage angeordnete Empfänger. Die flache Unterlage ist bei Betrachtung im Querschnitt leicht geneigt und bildet zusammen mit einer seitlichen Führung eine V-artige Rinne. Dadurch werden die Besteckteile in eine vorgegebene Lage gezwungen und so durch den Detektionsbereich geleitet. Die Detektoren der Identifizierungseinrichtung liefern je nach Art (Messer, Löffel, Gabel, kleiner Löffel) und Lage (d.h. Besteckteilkopf nach vorn oder nach hinten) des Besteckteils Signale in einer bestimmten Reihenfolge, die eine ein Erkennungssignal repräsentierende Signalsequenz bilden. Diese Signale werden in einer Datenverarbeitungseinrichtung gespeichert und nachfolgend in Arbeitsdurchläufen mit den jeweiligen Signalen von den Detektoren verglichen und so die Besteckteile identifiziert. Aufgrund der verteilten räumlichen Anordnung der Detektoren sind die von den Detektoren gelieferten Einzelsignale nicht gleichzeitig verfügbar. Dies ist erforderlich, um eine bestimmte Signalreihenfolge festzulegen. Ein Erkennungssignal ergibt sich durch Zusammenfassung der jeweiligen Einzelsignale zu einer typischen Signalsequenz, die verfügbar ist, wenn sämtliche Einzelsignale der Detektoren eingegangen sind. Ein von der Identifizierungseinrichtung geliefertes Erkennungssignal ist durch die bestimmte Reihenfolge der Einzelsignale der mehreren Detektoren charakterisiert, wobei die Form und Größe dieser Einzelsignale für die beabsichtigten Identifizierungszwecke jedoch irrelevant ist. Es wird lediglich betrachtet, ob an einer bestimmten Stelle der Signalsequenz ein Einzelsignal vorhanden ist oder nicht. Ein verfügbares Erkennungssignal in Form einer Erkennungssignalsequenz besitzt daher eine Codecharakteristik. Aufgrund der besagten Anordnung der Detektoren und der Art und Weise der Signalerzeugung kann von dieser Vorrichtung lediglich eine begrenzte Anzahl von Erkennungssignalkombinationen zur Verfügung gestellt werden.

Eine weitere Vorrichtung zum Sortieren von länglichen metallischen Gegenständen, insbesondere von Besteckteilen, ist aus der US 33 94 804 bekannt. Bei dieser Vorrichtung werden Besteckteile über eine obenliegenden Zentralöffnung in die Vorrichtung eingegeben, fallen auf einen Konus und werden durch diesen auf einen tellerförmigen Vibrator und in radiale Rippen des Vibrators verteilt. Auf dieser Weise wird ein Separieren der Besteckteile erzielt. Aufgrund der Vibration des Vibrators bewegen sich die Besteckteile zu einer im Zentrum des Vibrators angeordneten Öffnung und fallen durch die Öffnung hindurch auf den Zentralbereich des darunterliegenden Drehtellers. Infolge der Rotation des Drehtellers wandern die Besteckteile durch von sich radial erstreckenden Drehtellerwandungen gebildete sektorartige Passagen nach außen, verlassen die Passagen und gelangen in einen um den Drehteller angeordneten, ringförmigen Kanal. Dabei durchlaufen die Besteckteile in vorgegebener Lage eine in dem Kanal angeordnete induktive Detektoreinrichtung und werden identifiziert. Die induktive Abtastvorrichtung ist so ausgelegt, daß sie je nach Art des jeweiligen Besteckteils eine unterschiedlich große Gleichstromspannung liefert, anhand deren charakteristischen Wert das Besteckteil identifiziert wird. In Abhängigkeit von diesem Signal werden sich an den Detektionsbereich anschließende Falltüren betätigt, so daß ein identifiziertes Besteckteil einem Sammelbehälter zugeführt werden kann.

Aus der EP 0 220 832 A2 ist ein weiteres Verfahren und eine weitere Vorrichtung zur Identifizierung von unterschiedlichen, länglichen metallischen Gegenständen, insbesondere von Besteckteilen bekannt. Dieses Verfahren und diese Vorrichtung ähneln stark dem aus der eingangs erläuterten EP 0 581 699 A1 bekannten Verfahren und dessen korrespondierender Vorrichtung. Die Besteckteile werden mittels einer Fördereinrichtung in einer vorgegebenen Lage, d.h. quer zur Förderrichtung, auf der Fördereinrichtung liegend und an einer Bezugslinie oder einem Anschlag ausgerichtet gleichförmig und mit konstanter Geschwindigkeit über eine photoelektrische Abtastvorrichtung geführt. Die Abtastvorrichtung umfasst drei Einzelsensoren in Form von Photozellen, die quer zur Förderrichtung und in verschiedenen Abständen zur Bezugslinie hintereinander angeordnet sind und sich jeweils in Höhe der Besteckteilenden befinden. Die Photozellen werden von den vorbeigeförderten Besteckteilen zeitweilig abgedeckt. Aus der Anzahl der abgedeckten Photozellen und dem dadurch entstehenden Abdeckungsmuster sowie aus der Zeitdauer der durch die unterschiedliche Formgebung der jeweiligen Besteckteilenden bedingten Abdeckung der Photozellen wird dann die Art (Messer, Gabel, Löffel etc.) und die Lage (das heißt hier die Längsorientierung: Besteckende vorn oder hinten) des untersuchten Besteckteils ermittelt.

Ähnlich wie bei der EP 0 581 699 A1 beruht bei der EP 0 220 832 A2 das Identifizierungsprinzip also darauf, zu überprüfen, ob bestimmte Photozellen abgedeckt sind oder nicht und zusätzlich, wie lange diese Abdeckung erfolgt. Ein Erkennungssignal ist bei dieser Methode ergo durch die bestimmte Reihenfolge von Einzelsignalen (Signalsequenz) der Photozellen charakterisiert, wobei die Form und Größe dieser Einzelsignale irrelevant ist. Wichtig ist lediglich, ob und wie lange ein einzelnes Signal der Signalsequenz vorhanden ist. Es ist also eine Art (Binär-) Codecharakteristik gegeben, die hier allerdings um einen die Besteckteilbreite repräsentierenden Zeitwert ergänzt ist. Trotz der Messung des Zeitwertes ist wegen des zuvor geschilderten Grundprinzips dieses Identifizierungsverfahrens bei einer gegebenen Anzahl von Photozellen nur eine relativ begrenzte Anzahl von Erkennungssignalkombinationen realisierbar. Zudem müssen der Abtastvorrichtung recht aufwendige Förder-, Separier- und Positionierungseinrichtungen vorgeschaltet werden, welche die vorgegebene Besteckteillage sicherstellen.

Anstelle der photoelektrischen Abtastvorrichtung wird in der zuvor genannten EP 0 220 832 A2 des Weiteren der Einsatz einer Ultraschall-Abtastvorrichtung vorgeschlagen. Ferner ist dort angemerkt, dass auch Drehgeber oder lineare Signalwandler zur Ermittlung der Breite der Besteckenden und/oder der Längsorientierung eines Besteckteils eingesetzt werden können, ohne dies jedoch weiter zu konkretisieren. Diese Art der Ermittlung der Breite ersetzt lediglich die mit den vorher genannten Photozellen praktizierte Messung der Zeitdauer der Abdeckung.

Der Erfindung liegt das technische Problem zugrunde, ein effektives und flexibles Verfahren zur sicheren und reproduzierbaren Identifizierung von länglichen metallischen Gegenständen, insbesondere Besteckteilen, zu schaffen sowie eine Vorrichtung zur Durchführung dieses Verfahrens.

Zur Lösung dieser Aufgabe sieht das erfindungsgemäße Verfahren vor, mittels einer Fördereinrichtung vereinzelt und in vorgegebener oder beliebiger Lage auf dieser Fördereinrichtung liegende Gegenstände hinsichtlich ihrer Förderrichtung gleichförmig und mit konstanter Geschwindigkeit über mindestens eine induktive Abtastvorrichtung zu führen. Die während des Passierens des Gegenstandes über die induktive Abtastvorrichtung zeitlich sich verändernde Induktionsspannung wird gemessen und das so über der Zeit ermittelte Meßsignal als Erkennungssignal in einer elektronischen Datenverarbeitungseinrichtung gespeichert. In Arbeitsdurchläufen von Gegenständen erzeugte Signale werden mittels der elektronischen Datenverarbeitungseinrichtung mit in einem Datenspeicher abgelegten Erkennungssignalen verglichen und ausgewertet. Dadurch wird ein der jeweils identifizierten Gegenstandslage und/oder -form und/oder -art zuordenbares elektrisches Ausgangssignal erzeugt, das zur Ansteuerung einer Sortiervorrichtung verwendbar ist.

Für die weitere Beschreibung wird angenommen, daß es sich bei den unterschiedlichen, länglichen metallischen Gegenständen um Besteckteile handelt.

Während des Passierens der metallischen Besteckteile über die induktive Abtastvorrichtung, beispielsweise eine stromdurchflossene und entsprechend gewickelte Spule, erhöht bzw. erniedrigt das Besteckteil aufgrund seiner zur Spulenumgebung unterschiedlichen Permeabilitätszahl lokal die magnetische Flußdichte und damit den magnetischen Fluß in der Abtastvorrichtung. Die dabei induzierte Spannung kann an der Abtastvorrichtung abgegriffen und gemessen werden. Aufgrund der jeweiligen Form und Massenverteilung eines Besteckteils ist der magnetische Fluß und damit die induzierte Spannung, die pro Zeiteinheit gemessen wird, eine Funktion dieser Parameter.

Die über der Zeit aufgetragene induzierte Spannung kann vorteilhaft als Signalkurve dargestellt werden. Ein abgetastetes Besteckteil erzeugt somit immer eine für seine Lage, Form und demzufolge Art typische Signalkurve. Die gleichförmige Zuführung der Teile bei konstanter Geschwindigkeit gewährleistet die Vergleichbarkeit der Messungen. Die Vereinzelung der Besteckteile auf der Fördereinrichtung verhindert ein Überschneiden der einzelnen Meßsignale.

Zum Erstellen einer Erkennungssignalsammlung ist es vorteilhaft, die Signale unterschiedlicher Bestecktypen auf diese Weise in ihren verschiedenen Lagen auf der Fördereinrichtung zu messen und als Erkennungssignale in einer geeigneten elektronischen Datenverarbeitungseinrichtung zu speichern. In anschließenden benutzerseitigen Arbeitsdurchläufen der Vorrichtung zur Identifizierung von Besteckteilen wird das aktuell erzeugte Meßsignal eines Teils über einen geeigneten Algorithmus mit den im Datenspeicher der Datenverarbeitungsanlage abgelegten Erkennungssignalen verglichen. Wird hierbei eine Ähnlichkeit oder Übereinstimmung der Signalkurven festgestellt, erzeugt die Vorrichtung ein für die jeweils identifizierte Besteckteillage, -form und -art repräsentatives elektrisches Ausgangssignal, welches vorteilhaft zur Ansteuerung einer Sortiervorrichtung verwendbar ist.

Das erfindungsgemäße Verfahren erlaubt die zuverlässige, kontinuierliche und reproduzierbare Identifizierung von unterschiedlichen, länglichen metallischen Gegenständen, wie etwa Besteckteilen. Das Verfahren ist jedoch ebenso auf andere metallische Gegenstände anwendbar. Die zu identifizierenden vereinzelten Besteckteile können in vorgegebener Lage oder ungeordnet und in beliebiger Lage vorliegen. Das Verfahren gestattet eine hohe Signalerzeugungs- und Verarbeitungsfrequenz. Die induktive Abtastung gewährleistet im Gegensatz zu bekannten rechnergestützten Identifizierungsverfahren eine sehr kurze Zugriffs- und Rechenzeit der verwendeten elektronischen Datenverarbeitungsanlage und ermöglicht die rasche Identifizierung großer Stückzahlen. Die Identifizierung unterschiedlicher Bestecktypen kann anhand abgespeicherter Erkennungssignalsammlungen individuell dem Bedarf angepaßt und ergänzt werden.

Die erfindungsgemäße Vorrichtung verwendet als Fördereinrichtung für die Besteckteile in weiterer Ausgestaltungsform vorteilhafterweise ein endlos umlaufendes Förderband oder einen adäquaten Fördermechanismus, da sich hiermit konstante Fördergeschwindigkeiten und eine gleichförmige Bewegung gut realisieren lassen.

Die induktive Abtastvorrichtung besitzt eine längliche Form und ist quer zur Förderrichtung und zweckmäßigerweise über deren gesamte Breite angeordnet, so daß auf der Fördereinrichtung liegende Teile sicher von der Abtastvorrichtung erfaßt werden.

In einer Auslegung als langgestreckte oder liegend ring- oder rahmenförmige Spule ist die Wicklung der induktiven Abtastvorrichtung vorteilhaft so ausgeführt, daß bei stromdurchflossener Spule die magnetischen Feldlinien die Fördereinrichtung senkrecht und rechtwinklig zur Förderrichtung durchdringen.

Werden die Besteckteile mit ihrer Längsachse genau parallel zur Förderrichtung geführt, so bietet sich als induktive Abtastvorrichtung vorteilhafterweise auch eine stehende ring- oder rahmenförmige Spule an, wobei die Besteckteile parallel zu den magnetischen Feldlinien durch die Spule hindurch geleitet werden. In der erfindungsgemäßen Vorrichtung können, wie oben bereits erwähnt, sowohl eine oder mehrere induktive Abtastvorrichtungen zur Anwendung kommen.

Eine weitere vorteilhafte Ausgestaltung der Vorrichtung sieht vor, die längliche induktive Abtastvorrichtung schräg zur Transportrichtung und über die gesamte Breite der Fördereinrichtung anzuordnen. Bei Verwendung zweier über- oder hintereinanderliegender Abtastvorrichtungen werden diese hierbei so positioniert, daß sich ihre Längsachsen bzw. die gedachten Verlängerungen ihrer Längsachsen kreuzen. Bei breiten Fördereinrichtungen können Besteckteile in verschiedenen Positionen relativ zur Transportrichtung der Einrichtung auf dieser zu liegen kommen. Ein Besteckteil, welches dabei mit seiner Längsachse parallel zur Längsachse der induktiven Abtastvorrichtung liegt, überstreicht die Abtastvorrichtung dann in einer erheblich kürzeren Zeit als ein quer zur Längsachse der Abtastvorrichtung laufendes Teil. Hieraus resultiert eine zeitlich sehr enge Signalkurve. Zur besseren Identifikation und Vergleichbarkeit des von einem Besteckteil erzeugten Meßsignals mit den als Datenvorrat in einer elektronischen Datenverarbeitungseinrichtung vorliegenden Erkennungssignalen und den dazu erforderlichen Rechenzeiten ist jedoch eine bestimmte zeitliche Signalkurvenbreite erforderlich. Daher sind Anordnung und Auslegung der Fördereinrichtung und der induktiven Abtastvorrichtung stets so zu wählen, daß im Identifikationsbetrieb und bei beliebiger Lage der Besteckteilenden die Bestecklängsachse in einem möglichst stumpfen Winkel auf die Längsachse der induktiven Abtastvorrichtung trifft. Dies wird vorteilhaft durch besagte einfache schräge Anordnung der induktiven Abtastvorrichtung gewährleistet.

Bei Fördereinrichtungen mit beliebiger Besteckteillage empfiehlt sich die Verwendung der gekreuzten Abtastvorrichtungsanordnung. Überstreicht ein Besteckteil eine Abtastvorrichtung genau parallel oder im spitzen Winkel, so wird die zweite Abtastvorrichtung jedoch in jedem Fall in einem stumpfen Winkel passiert, woraus eine günstige zeitliche Meßsignalbreite resultiert.

Ein Ausführungsbeispiel der Erfindung ist nachfolgend anhand der Zeichnungen beschrieben. Es zeigen:
- Fig. 1: eine schematische Darstellung eines erfindungsgemäßen Verfahrens zur Identifizierung von Besteckteilen und einer Vorrichtung zur Durchführung dieses Verfahrens;
- Fig. 2: ein schematisches Blockschaltbild der Meßsignalerfassung und -speicherung;
- Fig.3A und 3B: eine schematische Darstellung der Signalkurven zweier unterschiedlicher Besteckteile;
- Fig. 4: ein schematisches Blockschaltbild des Verfahrens zur Identifizierung von Besteckteilen im benutzerseitigen Betrieb.

Fig. 1 zeigt eine Fördereinrichtung 1 in Form eines endlos umlaufenden Förderbandes. Die Förderrichtung ist durch einen Pfeil markiert. Vereinzelt, d.h. sich mit ihren von den Förderbandseiten und zwei quer zur Förderrichtung liegenden parallelen Linien gebildeten gedachten umschreibenden Rechtecken nicht überschneidend, und in beliebiger Lage auf dieser Fördereinrichtung 1 befindliche Besteckteile 4, 5, 6 und 7 werden hinsichtlich ihrer Förderrichtung gleichförmig und mit konstanter Geschwindigkeit über zwei induktive Abtastvorrichtungen 2a, 2b geführt.

Die länglich geformten induktiven Abtastvorrichtungen 2a, 2b sind im vorliegenden Beispiel unter der Fördereinrichtung 1 angeordnet und erstrecken sich schräg über deren gesamte Breite. Je nach Ausführungsform der verwendeten Abtastvorrichtungen ist es auch denkbar, diese über der Fördereinrichtung zu plazieren oder die Abtastvorrichtungen so auszugestalten, daß die Fördereinrichtung die zu fördernden Gegenstände durch die Abtastvorrichtungen hindurch führt. Darüber hinaus sind die induktiven Abtastvorrichtungen 2a und 2b so zueinander positioniert, daß sich die gedachten Verlängerungen ihrer Längsachsen kreuzen. Die Spulenwicklungen der induktiven Abtastvorrichtungen 2a, 2b sind so ausgeführt, daß bei stromdurchflossener Spule die magnetischen Feldlinien B die Fördereinrichtung 1 senkrecht und rechtwinklig zur Förderrichtung durchdringen.

Die beim Überstreifen einer induktiven Abtastvorrichtung 2a durch ein Besteckteil 7 induzierte zeitlich sich verändernde Induktionsspannung wird an der Abtastvorrichtung abgegriffen und das so über der Zeit ermittelte Meßsignal S1 an eine elektronische Datenverarbeitungsanlage 3 weitergeleitet.

Wie in Fig. 2 veranschaulicht, wird das von der induktiven Abtastvorrichtung 2a kommende und als Signalkurve darstell- und interpretierbare Meßsignal S1 über eine geeignete Schnittstelle 8 in einem Datenspeicher 9 der elektronischen Datenverarbeitungsanlage 3 abgelegt. Auf diese Weise werden die Meßsignale von einer Vielzahl Besteckteile unterschiedlicher Lage, Form und Art zu einer Erkennungssignalsammlung ES zusammengefaßt, die für die nachfolgende benutzerseitige Identifizierung der Besteckteile erforderlich ist.

Wie in Fig. 3A und 3B dargestellt, erzeugt ein abgetastetes Besteckteil stets eine für seine Lage, Form und demzufolge Art typische Signalkurve, die zu Identifizierungszwecken herangezogen und interpretiert werden kann. In den Figuren bezeichnet U die induzierte Spannung und t die Zeit.

Für die benutzerseitige Identifizierung von Besteckteilen wird nun, wie in Fig. 4 dargelegt, ein von der induktiven Abtastvorrichtung 2a kommendes Meßsignal S1 über einen geeigneten Programmalgorithmus mit den im Datenspeicher 9 der elektronischen Datenverarbeitungseinrichtung 3 abgelegten Erkennungssignalen aus der Erkennungssignalsammlung ES verglichen. Wird hierbei eine Übereinstimmung oder hinreichende Ähnlichkeit festgestellt, so ist das Besteckteil durch ein eine bestimmte Lage, Form und demzufolge Art repräsentierendes Erkennungssignal ES₁ eindeutig identifizierte. In diesem Fall wird über eine zusätzliche Schnittstelle 10 in der elektronischen Datenverarbeitungseinrichtung 3 ein Ausgangssignal AS zur Ansteuerung einer Sortiervorrichtung für Besteckteile ausgegeben. Die Sortiervorrichtung ist in den Zeichnungen nicht dargestellt.

Kann das Meßsignal S1 nicht ausgewertet werden, was vorrangig auf eine zu kurze Meßzeit aufgrund paralleler Lage des Besteckteils zur Längsachse der induktiven Abtastvorrichtung 2a zurückzuführen ist, ist vorgesehen, wie in Fig. 1 gezeigt, eine zweite induktive Abtastvorrichtung 2b in Förderrichtung hinter der ersten Abtastvorrichtung 2a anzuordnen, wobei sich die gedachten Verlängerungen der Längsachsen beider Abtastvorrichtungen 2a, 2b kreuzen. Auf diese Weise ist gewährleistet, daß ein im oben genannten Sinne nicht auswertbares Besteckteil die zweite Abtastvorrichtung 2b stets in einem stumpfen Winkel überstreicht, woraus eine günstige zeitliche Meßsignalbreite resultiert.

Im Fall einer Nichtverwendbarkeit des Meßsignals S1 wird deshalb das Meßsignal S2 der Abtastvorrichtung 2b herangezogen und auf die bereits eingangs beschriebene Weise mit den Signalen der Erkennungssignalsammlung ES verglichen. Bei gelungener Identifikation, mit einem Erkennungssignal ES₂ ist Übereinstimmung feststellbar, wird wiederum über die zusätzliche Schnittstelle 10 ein als Steuersignal dienendes Ausgangssignal AS für eine nachfolgende Sortiervorrichtung ausgegeben.

Generell kann das erfindungsgemäße Verfahren zur Identifizierung von unterschiedlichen, länglichen metallischen Gegenständen sowie die Vorrichtung zur Durchführung dieses Verfahrens auch unter Verwendung von anderen als den genannten induktiven Abtastvorrichtungen bzw. Sensoren realisiert werden. Es sind ebenso kapazitive, optische oder auf anderen physikalischen Prinzipien basierende Sensoren denkbar, um auf die spezielle erfindungsgemäße Art und Weise Meß- und Erkennungssignale zu erzeugen und nachfolgend auszuwerten. Der dafür erforderliche Rechenaufwand ist im Gegensatz zu den bevorzugten induktiven Abtastvorrichtungen aber sehr hoch. Mit entsprechend leistungsfähigen elektronischen Datenverarbeitungsanlagen und Programmalgorithmen kann jedoch auch dies im Sinne der Erfindung bewerkstelligt werden.

### Bezugszeichenliste

Es bezeichnen:
- 1: Fördereinrichtung
- 2a: induktive Abtastvorrichtung
- 2b: induktive Abtastvorrichtung
- 3: elektronischen Datenverarbeitungseinrichtung
- 4: Besteckteil
- 5: Besteckteil
- 6: Besteckteil
- 7: Besteckteil
- 8: Schnittstelle
- 9: Datenspeicher
- 10: Schnittstelle

- AS: Ausgangssignal
- B: magnetische Feldlinien
- ES: Erkennungssignalsammlung
- ES₁: Erkennungssignal
- ES₂: Erkennungssignal
- S1: Meßsignal
- S2: Meßsignal
- t: Zeit
- U: induzierte Spannung

## Patentansprüche

1. Verfahren zur Identifizierung von unterschiedlichen, länglichen metallischen Gegenständen (4, 5, 6, 7), insbesondere Besteckteilen (4, 5, 6, 7), nach Lage und/oder Form und/oder Art, bei dem
- mittels einer Fördereinrichtung (1)
- ein vereinzelt in vorgegebener oder beliebiger Lage auf der Fördereinrichtung (1) liegender Gegenstand (7) hinsichtlich seiner Förderrichtung gleichförmig und
- mit konstanter Geschwindigkeit
- über mindestens eine induktive Abtastvorrichtung (2a) geführt wird,
- die während des Passierens des Gegenstandes (7) über die induktive Abtastvorrichtung (2a) zeitlich sich verändernde Induktionsspannung gemessen und
- das so über der Zeit ermittelte Meßsignal (S1, S2) als Erkennungssignal (ES₁, ES₂), in einem Datenspeicher (9) einer elektronischen Datenverarbeitungseinrichtung (3) gespeichert wird, und anschließend
- die in Arbeitsdurchläufen von Gegenständen (4, 5, 6, 7) erzeugten Meßsignale (S1, S2) mittels der elektronischen Datenverarbeitungseinrichtung (3) mit den in dem Datenspeicher (9) abgelegten Erkennungssignalen (ES₁, ES₂) verglichen und ausgewertet werden,
- wodurch ein der jeweils identifizierten Gegenstandslage und/oder -form und/oder -art zuordenbares elektrisches Ausgangssignal (AS) erzeugt wird, das zur Ansteuerung einer Sortiervorrichtung verwendbar ist.

2. Verfahren nach Anspruch 1,
**dadurch gekennzeichnet, daß**
zur Erstellung einer Erkennungssignalsammlung (ES) vereinzelte Gegenstände (4, 5, 6, 7) unterschiedlicher Lage, Form und Art mittels der Fördereinrichtung (1) über die induktive Abtastvorrichtung (2a) geführt und die dabei für die jeweilige Lage, Form und Art resultierenden typischen Meßsignale (S1) in einer elektronischen Datenverarbeitungseinrichtung (3) gespeichert werden.

3. Verfahren nach Anspruch 1 und 2,
**dadurch gekennzeichnet, daß**
gleichzeitig mehrere induktive Abtastvorrichtungen (2a, 2b) zur Signalerzeugung verwendet werden.

4. Vorrichtung zur Durchführung des Verfahrens nach Anspruch 1, umfassend
- mindestens eine induktive Abtastvorrichtung (2a, 2b) zum Messen einer sich zeitlich verändernden Induktionsspannung und zum Erzeugen von daraus ermittelten Meßsignalen (S1, S2),
- eine Fördereinrichtung (1) zum Fördern von länglichen metallischen Gegenständen, insbesondere Besteckteile (4, 5, 6, 7), wobei die Fördereinrichtung (1) die genannten Gegenstände hinsichtlich der Förderrichtung gleichförmig und mit konstanter Geschwindigkeit relativ zur induktiven Abtastvorrichtung (2a, 2b) bewegt, und
- eine elektronische Datenverarbeitungseinrichtung (3) zum Speichern, Vergleichen und Auswerten der als Erkennungssignale (ES1, ES2) verwendeten Meßsignale (S1, S2) der induktiven Abtastvorrchtung (2a, 2b), wobei die elektronische Datenverarbeitungseinrichtung (3) ein Ausgangssignal (AS) erzeugt, das zur Ansteuerung einer Sortiervorrichtung für die genannten Gegenstände (4, 5, 6, 7) verwendbar ist.

5. Vorrichtung nach Anspruch 4,
**dadurch gekennzeichnet, daß**
die Fördereinrichtung (1) ein endlos umlaufendes Förderband ist.

6. Vorrichtung nach Anspruch 4 oder 5,
**dadurch gekennzeichnet, daß**
die induktive Abtastvorrichtung (2a) unter oder über der Fördereinrichtung (1) angeordnet ist und sich über die gesamte Breite der Fördereinrichtung (1) erstreckt.

7. Vorrichtung nach einem der Ansprüche 4 bis 6,
**dadurch gekennzeichnet, daß**
die induktive Abtastvorrichtung (2a) schräg zur Förderrichtung angeordnet ist.

8. Vorrichtung nach einem der Ansprüche 4 bis 7,
**dadurch gekennzeichnet, daß**
zwei oder mehrere induktive Abtastvorrichtungen (2a, 2b) schräg zur Förderrichtung und mit ihren Längsachsen oder deren gedachten Verlängerungen gekreuzt zueinander angeordnet sind.

9. Vorrichtung nach einem der Ansprüche 4 bis 8,
**dadurch gekennzeichnet, daß**
die Spule der induktiven Abtastvorrichtung (2a) so gewickelt und zur Fördereinrichtung (1) angeordnet ist, daß bei stromdurchflossener Spule die magnetischen Feldlinien (B) die Fördereinrichtung (1) senkrecht und rechtwinklig zur Förderrichtung durchdringen.

10. Vorrichtung nach einem der Ansprüche 4 bis 9,
**dadurch gekennzeichnet, daß**
die induktive Abtastvorrichtung eine stehende ring- oder rahmenförmige Spule ist und die Gegenstände (4, 5, 6, 7) mittels der Fördereinrichtung (1) parallel zu den magnetischen Feldlinien durch die Spule hindurchgeleitet werden.

## Claims

1. Method for identifying various, elongated metallic objects (4, 5, 6, 7), in particular items of cutlery (4, 5, 6, 7) according to position and/or shape and/or type, in which
- by means of a conveyor device (1)
- an object (7) lying separately in predetermined or in any position on the conveyor device (1) uniformly with respect to its conveying direction and
- at constant speed
- is guided over at least one inductive scanning device (2a),
- the induction voltage which changes in time during the passage of the object (7) over the inductive scanning device (2a) is measured and
- the measuring signal (S1, S2) thus ascertained over the time is stored as an identification signal (ES₁, ES₂) in a data memory (9) in an electronic data processing device (3) and then
- the measuring signals (S₁, S₂) generated in operating passages of objects (4, 5, 6, 7) are compared with the identification signals (ES₁, ES₂) deposited in the data memory (9) and evaluated by means of the electronic data processing device,
- whereby an electric output signal (AS) assignable to the object position and/or shape and/or type identified in each case is generated, which can be used to trigger a sorting device.

2. Method according to Claim 1, **characterised in that** to ascertain an identification signal collection (ES) separate objects (4, 5, 6, 7) of different position, shape and type are guided over the inductive scanning device (2a) by means of the conveyor device (1) and the typical measuring signals (S1) resulting therein for the respective position, shape and type are stored in an electronic data processing device (3).

3. Method according to Claim 1 and 2, **characterised in that** several inductive scanning devices (2a, 2b) are used simultaneously for generating signals.

4. Device for carrying out the method according to Claim 1, comprising
- at least one inductive scanning device (2a, 2b) for measuring an induction voltage changing in time and for generating measuring signals (S1, S2) ascertained from them,
- a conveyor device (1) for conveying elongated metallic objects, in particular items of cutlery (4, 5, 6, 7), wherein the conveyor device (1) moves the objects mentioned relative to the inductive scanning device (2a, 2b) uniformly and at constant speed with respect to the conveying direction and
- an electronic data processing device (3) for storing, comparing and evaluating the measuring signals (S1, S2) of the inductive scanning device (2a, 2b) used as identification signals (ES₁, ES₂), wherein the electronic data processing device (3) generates an output signal (AS), which can be used to trigger a sorting device for the objects mentioned (4, 5, 6, 7).

5. Device according to Claim 4, **characterised in that** the conveyor device (1) is a continuously circulating conveyor belt.

6. Device according to Claim 4 or 5, **characterised in that** the inductive scanning device (2a) is arranged below or above the conveyor device (1) and extends over the entire width of the conveyor device (1).

7. Device according to one of Claims 4 to 6, **characterised in that** the inductive scanning device (2a) is arranged obliquely to the conveying direction (1).

8. Device according to one of Claims 4 to 7, **characterised in that** two or more inductive scanning devices (2a, 2b) are arranged obliquely to the conveying direction and with their longitudinal axes or their imagined extensions crossed with respect to one another.

9. Device according to one of Claims 4 to 8, **characterised in that** the coil of the inductive scanning device (2a) is wound and arranged with respect to the conveyor device in such a way that when power flows through the coil the magnetic field lines (B) penetrate the conveyor device (1) vertically and at right angles to the conveying direction.

10. Device according to one of Claims 4 to 9, **characterised in that** the inductive scanning device is an upright annular or frame-shaped coil and the objects (4, 5, 6, 7) are led through the coil parallel to the magnetic fields by means of the conveyor device (1).

## Revendications

1. Procédé pour identifier des objets métalliques allongés différents (4, 5, 6, 7), notamment des pièces de couvert (4, 5, 6, 7) en fonction de leur position et/ou de leur forme et/ou du type, selon lequel
- à l'aide d'un dispositif d'entraînement (1)
- un objet (7) disposé de manière isolée dans une position prédéterminée ou dans une position quelconque dans la direction d'entraînement (1) est guidé de manière uniforme dans sa direction d'entraînement, et
- avec une vitesse constante
- au-dessus d'au moins un dispositif d'exploration inductif (2a),
- la tension induite, qui varie dans le temps pendant le passage de l'objet (7) au-dessus du dispositif d'exploration inductif (2a), est mesurée;
- le signal de mesure (S1, S2) déterminé en fonction du temps est mémorisé en tant que signal d'identification (ES₁, ES₂) dans une mémoire de données (9) d'un dispositif de traitement électronique des données (3), et ensuite
- les signaux de mesure (SI, S2) produits lors des passages de travail d'objets (4, 5, 6, 7) sont comparés, au moyen du dispositif de traitement électronique de données (3), aux signaux d'identification (ES₁, ES₂) mémorisés dans la mémoire de données (9) et sont évalués,
- ce qui produit un signal de sortie électrique (AS), qui peut être associé à la position et/ou la forme et/ou le type, respectivement identifiés de l'objet et qui peut être utilisé pour commander un dispositif de tri.

2. Procédé selon la revendication 1, **caractérisé en ce que** pour l'établissement d'un ensemble (S) de signaux d'identification, des objets isolés (4, 5, 6) ayant une position, une forme et un type différents sont guidés au moyen du dispositif d'entraînement (1) au-dessus du dispositif d'exploration inductif (2a) et les signaux de mesure typiques (SI) résistant pour la position, la forme et le type respectifs, sont mémorisés dans un dispositif de traitement électronique de données (3).

3. Procédé selon les revendications 1 et 2, **caractérisé en ce que** simultanément on utilise plusieurs dispositifs d'exploration inductif (2a, 2b) pour la production de signaux.

4. Dispositif pour la mise en oeuvre du procédé selon la revendication 1, comprenant:
- au moins un dispositif d'exploration inductif (2a, 2b) pour mesurer une tension induite, qui varie dans le temps et pour produire des signaux de mesure (S1, S2) déterminés à partir de là,
- un dispositif d'entraînement (1) pour entraîner des objets métalliques allongés, notamment des pièces de couvert (4, 5, 6, 7), le dispositif d'entraînement (1) déplaçant d'une manière uniforme lesdits objets dans la direction d'entraînement et à une vitesse constante par rapport au dispositif d'exploration induction (2a, 2b), et
- un dispositif de traitement électronique des données (3) pour mémoriser, comparer et évaluer les signaux de mesure (ES1, ES2), utilisés comme signaux d'identification (S1, S2), du dispositif d'exploration inductif (2a, 2b), le dispositif de traitement électronique de données (3) produisant un signal de sortie (AS) qui peut être utilisé pour commander un dispositif de tri pour les objets indiqués (4, 5, 6, 7).

5. Dispositif selon la revendication 4, **caractérisé en ce que** le dispositif d'entraînement (1) est une bande transporteuse sans fin.

6. Dispositif selon la revendication 4 ou 5, **caractérisé en ce que** le dispositif d'exploration inductif (2a) est disposé au-dessous ou au-dessus du dispositif d'entraînement (1) et s'étend sur toute la largeur du dispositif d'entraînement (1).

7. Dispositif selon l'une des revendications 4 à 6, **caractérisé en ce que** le dispositif d'exploration inductif (2a) est disposé obliquement par rapport à la direction d'entraînement.

8. Dispositif selon l'une des revendications 4 à 7 **caractérisé en ce que** deux ou plusieurs dispositifs d'exploration inductifs (2a, 2b) sont disposés obliquement par rapport à la direction d'entraînement et de telle sorte que leurs axes longitudinaux ou les prolongements imaginaires de ces derniers se croisent.

9. Dispositif selon l'une des revendications 4 à 8, **caractérisé en ce que** la bobine du dispositif d'exploration inductif (2a) est enroulée et disposée par rapport au dispositif d'entraînement (1) de telle sorte que, lorsque la bobine est parcourue par un courant, les lignes de champ magnétique (B) traversent le dispositif d'entraînement (1) verticalement et à angle droit par rapport à la direction d'entraînement.

10. Dispositif selon l'une des revendications 4 à 9, **caractérisé en ce que** le dispositif d'exploration inductif est une bobine verticale de forme annulaire ou en forme de cadre et que les objets (4, 5, 6, 7) sont dirigés à travers la bobine au moyen du dispositif d'entraînement (1) parallèlement aux lignes de champ magnétique.
